# EUROPÄISCHE PATENTANMELDUNG

(11) **EP 4 707 718 A1**
(43) Veröffentlichungstag der Anmeldung: **11.03.2026**
(21) Anmeldenummer: 25194669.5
(22) Anmeldetag: 07.08.2025
(51) Int. Cl.: F41A 21/30, F41A 21/32

(54) **MÜNDUNGS-SIGNATURDÄMPFER FÜR FEUERWAFFEN UND DAMIT AUSGESTATTE FEUERWAFFE**

(30) Priorität: 10.09.2024 DE 102024125989
(71) Anmelder: Heckler & Koch GmbH, 78727 Oberndorf/Neckar (DE)
(72) Erfinder: ROTH, Marc, 78727 Oberndorf (DE)
(74) Vertreter: Samson & Partner Patentanwälte mbB

(57) **Zusammenfassung**

Die Erfindung betrifft einen Mündungs-Signaturdämpfer für Feuerwaffen, mit wenigstens einem Gehäuse und einem das Gehäuse durchdringenden Geschoßkanal, und wenigstens einer Flüssigkeits-Durchtrittsöffnung, die wenigstens am oder nahe zum waffenseitigen Ende des Gehäuses ausgebildet ist, und die zum Ableiten von Flüssigkeit aus dem Mündungssignatur-Dämpfer vor Schussabgabe vorgesehen ist, wobei im an einer Feuerwaffe montierten Zustand die wenigstens eine Flüssigkeits-Durchtrittsöffnung einen Gehäuseinnenraum des Mündungssignatur-Dämpfers derart mit der Umgebung verbindet, dass in den Gehäuseinnenraum eingetretene Flüssigkeit durch die Flüssigkeits-Öffnung(en) zur Freigabe des Geschoßkanals für eine gefahrlose Schussabgabe innerhalb weniger Sekunden nach außen in die Umgebung ableitbar ist.

Die Erfindung betrifft ebenso die Verwendung des Mündungs-Signaturdämpfer zum Flüssigkeit-Ableiten sowie eine mit dem Mündungs-Signaturdämpfer ausgestatte Feuerwaffe.

## Beschreibung

### Gebiet der Erfindung

Die vorliegende Erfindung betrifft einen Mündungs-Signaturdämpfer für Feuerwaffen, dessen Verwendung sowie eine damit ausgestatte Feuerwaffe.

In diesen Unterlagen betreffen Lagebezeichnungen, wie "oben", "unten", "vorne", "hinten", etc. eine Handfeuerwaffe, bei der die Seelenachse horizontal verläuft und die Schussabgabe nach vorne vom Schützen weg erfolgt.

### Hintergrund der Erfindung

Die Erfindung betrifft allgemein sogenannte Mündungs-Signaturdämpfer, umgangssprachlich auch Schalldämpfer genannt. Mündungs-Signaturdämpfer sind Vorrichtungen, die an einem Lauf bzw. Rohr einer Feuerwaffe oder an daran angebrachten Zusatzelementen, wie z.B. einem Mündungsfeuerdämpfer oder einer Mündungsbremse, nach Bedarf montierbar sind. Sie dienen dem Zweck, optisch und akustisch zu dämpfen, also Schallemissionen und den Mündungsknall sowie das Mündungsfeuer bei Schussabgabe zu reduzieren.

Die Funktionsweise lässt sich vereinfacht wie folgt darstellen: Bei Schussabgabe leitet das Treibgas ein Geschoß durch den Lauf bzw. Rohr einer Feuerwaffe, wo das Geschoß an der Mündung in den Mündungs-Signaturdämpfer, genauer in einen Geschoßkanal eintritt und diesen durchdringt. Dabei expandieren die Treibgase im Inneren des Mündungs-Signaturdämpfers, wodurch sie teilweise entspannt werden, ohne Schallenergie an die Umgebung abzugeben. Um die Energie der Treibgase abzubauen, bevor sie aus dem Mündungs-Signaturdämpfer austreten, enthält der Innenraum von Mündungs-Signaturdämpfern in der Regel Strukturen, die den Strom der Treibgase hemmen. Diese Strukturen sind bspw. als Lamellenkammern vorgesehen, die den Schall durch Verwirbelungen des Gasstroms und einer damit einhergehenden Drosselung der Gasstromgeschwindigkeit durch Lamellen- oder Prallwände und Abkühlung der Treibgase mindern. Die Verwendung von Mündungs-Signaturdämpfern verringert auch den Rückstoß der Feuerwaffe und reduziert das Mündungsfeuer.

Feuerwaffen, insbesondere Selbstladefeuerwaffen sind seit ca. dem Jahr 2006 für einen unmittelbaren Einsatz nach dem Auftauchen aus Wasser oder anderen Flüssigkeiten konstruiert und können auch bei in der Selbstladefeuerwaffe vorhandener Flüssigkeit ein Geschoß abgeben, ohne die Funktionssicherheit zu gefährden. Wird nun auf eine solche Selbstladefeuerwaffe aber ein Mündungs-Signaturdämpfer aufgesetzt, besteht bei dessen Füllung mit Wasser beim Abfeuern unmittelbar nach dem Auftauchen aus dem Wasser die Gefahr einer Mündungs-Signaturdämpfer-Sprengung oder zumindest eines seitlichen Projektilaustritts aus dem Mündungs-Signaturdämpfer. Dies beruht darauf, dass das abgefeuerte Geschoß und die Treibgase auf eine im Mündungs-Signaturdämpfer vorhandene, nicht komprimierbare Wassersäule stoßen und sich deren Kräfte dennoch voll entfalten. Das Wasser destabilisiert ein auf die Wassersäule aufprallendes Geschoß, so dass die Flugbahn nicht unkontrolliert ist. Dies stellt eine erhebliche Gefährdung eines Schützen und umstehender Personen dar.

### Stand der Technik

EP 2018 508 B1 der Anmelderin offenbart eine zuvor ausgeführte Feuerwaffe mit einem Waffenverschlusssystem, das gegen etwaige Funktionsstörungen robuster vorgesehen ist, so dass die Feuerwaffe insbesondere nach einem Aufenthalt im Wasser oder in einer anderen Flüssigkeit innerhalb von 1 bis 3 Sekunden voll funktionsfähig ist. Dazu sind verschieden Fluid-Durchtrittsöffnungen insbesondere im Bereich des Schließfedergehäuses vorgesehen, durch die Flüssigkeiten schnell und einfach nach außen ableitbar sind.

Aus der US 10,909,032 B1 ist ein Mündungs-Signaturdämpfer für vollautomatische Selbstladefeuerwaffen bekannt, der insbesondere für einen Hitzebestand bei Dauerfeuer ausgelegt ist. Dazu ist eine Hülse, die eine innere Schicht aus einem hitzebeständigen und thermisch isolierenden Material umfasst, mit zwei Endaufsätzen vorgesehen, die den Mündungs-Signaturdämpfer umgibt. Der Endaufsatz auf der vorderen Geschoßaustrittsseite umfasst zahlreiche Gasaustrittsöffnungen an seiner Stirnseite. An der Unterseite sind ein Überdruckventil und eine Druckentlastungskammer innerhalb des Mündungs-Signaturdämpfers vorgesehen.

Öffnungen und Ablassventile bei Mündungs-Signaturdämpfern sind grundsätzlich bekannt. Diese bekannten (Überdruck)-Öffnungen sind bestimmungsgemäß währen des Schießens geöffnet. Sie müssen sogar geöffnet sein, da diese in der Regel gerade dem Zweck dienen, gestaute Gase abzuleiten und so insbesondere bei Gasdruckladern eine Überfunktion des Verschlusses zu verhindern. Beispielsweise die russische FSB-Waffe AK74 umfasst einen Mündungs-Signaturdämpfer, bei dem Gasüberdruck über Seitenöffnungen am vorderen Geschoßaustrittsende des Mündungs-Signaturdämpfers abgeleitet wird, damit kein direkter Schall in Feindrichtung. Dazu sind Bohrungen zur reinen Druckreduzierung vorgesehen, da die AK74 keine Gasverstellung umfasst und so der Mündungs-Signaturdämpfer - bedingte Überdruck abgebaut werden muss.

US 2017/0299314 A1 offenbart einen Mündungs-Signaturdämpfer für Feuerwaffen, der an seiner Außenseite wenigstens teilweise mit einem thermisch isolierenden Material umgeben sein kann.

Auch sind aus dem Markt verschiedene Silikonhülsen für Mündungs-Signaturdämpfer für Feuerwaffen bekannt, die insbesondere Oberflächenbeschädigungen verhindern sollen. Daneben sind auch allgemein Hitzeschutzhülsen für Mündungs-Signaturdämpfer aus verschiedensten Materialen bekannt.

Die Firma OSS (USA)vertreibt unter dem Markennamen HUXWRX Safety - FLOW 22 Ti (huxwrx.com) einen Mündungs-Signaturdämpfer mit einer sogenannten Flow-Through^{®} Technologie, die u.a. in US 10,753,699 B2 der Firma UT-Batelle, LLC patentiert ist. Demnach sind im Mündungs-Signaturdämpfer mehrerer Expansionskammern vorgesehen sowie diverse helixförmige Strukturen, die den Gasstrom durch spiralartige Bahnen innerhalb des Mündungs-Signaturdämpfers umleiten und schließlich durch zahlreiche stirnseitige Öffnungen an der vorderen Geschoßaustrittsseite ausleiten.

US 2022 0221243 A1 offenbart einen Mündungs-Signaturdämpfer mit einer Ausblasvorrichtung, die im Falle von Überdruck nach Art eines Überdruckventils eine Öffnung im Mündungs-Signaturdämpfer freigeben. Dazu sind bspw. fenster- oder kreisartige Strukturen innerhalb des Gehäuses des Mündungs-Signaturdämpfers an dessen vorderen Geschoßaustrittsseite oder seitlich am vorderen Ende vorgesehen, die bei Überdruck nachgeben und sich öffnen. Die fenster- oder kreisartigen Strukturen sind aus einem dünneren oder anderen Material als das Gehäuse ausgebildet, so dass sie im Falle von Überdrück auf Grund der Geschoßgase aus dem Gehäuse des Mündungs-Signaturdämpfers geblasen bzw. gedrängt oder das Material beschädigt und dadurch geöffnet werden. Zusätzlich sind in der Stirnfläche der Geschossaustrittsseite mehrere Gasablassöffnungen vorgesehen.

US 2024 0077272 A1 offenbart ein Einbringen von geringen Mengen an Flüssigkeiten oder anderen Liquiden oder Schäumen in einen Mündungs-Signaturdämpfer, um den Mündungs-Signaturdämpfer "feucht" zu schießen. Dabei ist im Mündungs-Signaturdämpfer eine Fludikammer vorgesehen, die die innere Gehäusefläche teilweise feucht benetzt. Diese Maßnahme solle ein sogenanntes "first-round pop" verhindern, zumindest aber reduzieren. Dahinter verbirgt sich das Tatsache, dass beim Schießen einer Feuerwaffe mit Mündungs-Signaturdämpfer sich der erste Schuss sowohl in seiner Treffpunktlage als auch Akustik von den nachfolgenden Schüssen unterscheidet.

### Aufgabe und Lösung der Erfindung

Ausgehend vom Stand der Technik ist es Aufgabe der Erfindung, einen anderen, insbesondere verbesserten Mündungssignatur-Dämpfer für Feuerwaffen, insbesondere Selbstladefeuerwaffen, bereitzustellen, der die Sicherheit erhöht und die Nachteile des Standes der Technik wenigstens teilweise überkommt.

Diese Aufgabe löst ein Mündungssignatur-Dämpfer für Feuerwaffen mit den Merkmalen des Anspruchs 1 sowie dessen Verwendung zum Ableiten von Flüssigkeit mittels wenigstens einer Flüssigkeits-Durchtrittsöffnung aus dem Mündungssignatur-Dämpfer gemäß Anspruch 19.

Der erfindungsgemäße Mündungssignatur-Dämpfer für Feuerwaffen umfasst wenigstens ein Gehäuse und einen das Gehäuse durchdringenden Geschoßkanal, wenigstens einer Flüssigkeits-Durchtrittsöffnung, die wenigstens am oder nahe zum waffenseitigen Ende des Gehäuses ausgebildet ist, und die zum Ableiten von Flüssigkeit aus dem Mündungssignatur-Dämpfer vor Schussabgabe vorgesehen ist, wobei im an einer Feuerwaffe montierten Zustand die wenigstens eine Flüssigkeits-Durchtrittsöffnung einen Gehäuseinnenraum des Mündungssignatur-Dämpfers derart mit der Umgebung verbindet, dass in den Gehäuseinnenraum eingetretene Flüssigkeit durch die Flüssigkeits-Öffnung(en) zur Freigabe des Geschoßkanals für eine gefahrlose Schussabgabe innerhalb weniger Sekunden, insbesondere innerhalb von 1 bis 6 Sekunden, bevorzugt 1 bis 3 Sekunden, nach außen in die Umgebung ableitbar ist.

Ableiten von Flüssigkeit aus dem Mündungssignatur-Dämpfer im Sinne der Erfindung umfasst ein passives Abfließen der Flüssigkeit und/oder ein aktives Verdrängen der Flüssigkeit aus dem Mündungssignatur-Dämpfer.

Zusätzlich stellt die Erfindung gemäß Anspruch 17 eine Feuerwaffe mit einem Mündungssignatur-Dämpfer bereit. Dabei ist der Mündungssignatur-Dämpfer bevorzugt direkt am Rohr oder am Feuerdämpfer der Feuerwaffe mit einer wiederholgenauen Lageorientierung jeweils montierbar.

Bei der Feuerwaffe im Sinne der vorliegenden Erfindung kann es sich sowohl um Kurz- als auch um Langwaffen handeln, also insbesondere um Pistolen, Sturmgewehre, Scharfschützengewehre, Maschinengewehre, Maschinenpistolen; allgemein Selbstladefeuerwaffen, insbesondere Gasdrucklader.

Der Mündungs-Signaturdämpfer kann u.a. variieren in der Kopplungsvorrichtung zur Montage an der Feuerwaffe, Größe, Gewicht, Material, äußere Geometrie und innerer Aufbau. Insbesondere lassen sich die Lammellenkammern und deren Lamellenwände bzw. Prallwände beliebig anordnen und sind nicht auf die Darstellungen in den Fig. beschränkt. So lassen sich die Lamellenwände und -kammern derart ausbilden, dass bspw. der Gasstrom helixartig durch den Mündungssignatur-Dämpfer geleitet wird. Auch kann der Mündungssignatur-Dämpfer Doppelmantel- bzw. radialen Doppelkammern umfassen. Ebenso kann der Mündungssignatur-Dämpfer zusätzlich Gas-Expansionskammern umfassen, die an entsprechend geeigneter Position des Mündungssignatur-Dämpfers vorgesehen sind.

Der Mündungs-Signaturdämpfer kann wie bekannt eine symmetrische, insbesondere rotationsymmetrische äußere Geometrie oder auch eine asymmetrische äußere Geometrie zum Geschoßkanal aufweisen. Letzteres ist bspw. von sogenannten Pelikandämpfern bekannt, bei denen beispielsweise der Mündungssignatur-Dämpfer sich an seiner Unterseite ganz oder teilweise in einen rechteckig oder quadratisch ausgestalteten Raum, bspw. eine Kammer nach unten erstreckt und so das Innenvolumen des Mündungssignatur-Dämpfers vergrößert.

Der Mündungssignatur-Dämpfer umfasst wenigstens eine Flüssigkeits-Durchtrittsöffnung oder kann zwei oder mehrere Flüssigkeits-Durchtrittsöffnung(en) aufweisen. Diese können mit beliebig geeigneten Geometrien ausgestaltet, ausgebildet oder verwirklicht sein. Bspw. kann in einer einfachen Ausgestaltung eine Flüssigkeits-Durchtrittsöffnung als eine Bohrung oder Aussparung vorgesehen sein oder aber auch rechteckig, schlitzartig oder quadratisch oder oval. Bspw. können wenigstens zwei bis alle Flüssigkeits-Durchtrittsöffnung(en) als Längsschlitz, Rinne, Mulde etc. ausgebildet sein.

Ebenso kann sich eine oder mehrere Flüssigkeits-Durchtrittsöffnung(en) über nahezu die gesamte Länge des Mündungssignatur-Dämpfers erstrecken. Insbesondere lässt sich mit einer solchen Maßnahme auch der Innenbereich des Mündungssignatur-Dämpfers über die wenigstens eine oder mehrere Flüssigkeits-Durchtrittsöffnung(en) verbinden, insbesondere darin angeordnete Lammellenkammern, dies insbesondere, wenn sich die wenigstens eine oder mehrere Flüssigkeits-Durchtrittsöffnung(en) durch die Lamellen- oder Prallwände erstreckt bzw. erstrecken und somit alternativ oder kumulativ eine weitere Flüssigkeits-Durchtrittsöffnung bereitstellen.

Für einen Einsatz im oder unter Wasser oder in anderer Flüssigkeit ist selbstredend der Mündungs-Signaturdämpfer aus einem korrosionsbeständigen Material vorgesehen oder mit einem Korrosionsschutz umgeben und auch salzwasserbeständig.

Der Mündungssignatur-Dämpfer kann für Unterschall-Munition insbesondere auf Grund der niedrigeren Gasdrücke verwendet werden, ist aber ebenso für die Verwendung mit Überschall-Munition ausgelegt. Auf Grund der erheblich unterschiedlichen Gasdrücke dieser beiden Munitionsraten kann es u.U. zu waffenfunktionalen Nutzungseinschränkungen kommen.

Die wenigstens eine Flüssigkeits-Durchtrittsöffnung ist bevorzugt am hinteren Ende des Mündungssignatur-Dämpfers vorgesehen, bevorzugt seitlich. Sie kann aber grundsätzlich an jeder geeigneten Position am Gehäuse des Mündungssignatur-Dämpfers vorgesehen sein.

Insbesondere bei zwei oder mehreren Flüssigkeits-Durchtrittsöffnungen können diese an unterschiedlichen Positionen variierend am Gehäuse angeordnet und ausgebildet sein. Grundsätzlich kann die wenigstens eine Flüssigkeits-Durchtrittsöffnung mit Blick auf Mündungsflamme und -gasdruck möglichst weit vorne angebracht sein. Für ein schnelles Ablaufen mit nach oben gerichteter Feuerwaffe ist hingegen eine Positionierung der wenigstens eine Flüssigkeits-Durchtrittsöffnung möglichst weit hinten von Vorteil.

Die wenigstens eine Flüssigkeits-Durchtrittsöffnung stellt sicher, dass Wasser oder andere Flüssigkeit nach dem Auftauchen und noch vor einer Schussabgabe möglichst schnell und gefahrlos für den Nutzer und in der Nähe befindliche Personen aus der Waffe entfernt wird bzw. sich entfernt. Die Flüssigkeit kann u.U. einfach ablaufen und/oder auch aktiv bspw. durch beim Schussabgabe entstehenden Treibgase verdrängt werden.

Im Vergleich zur vorgenannten Selbstladefeuerwaffe sind in einem Mündungssignatur-Dämpfer aufgrund dessen im Vergleich deutlich größerem Volumen bzw. Hohlräumen größere Wassermengen vorhanden, die ablaufen können/sollen und/oder gefahrlos verdrängt werden müssen. Die Größe der wenigstens einen Flüssigkeits-Durchtrittsöffnungen hängt also vom Gesamtinnenvolumen des Gehäuses des Mündungssignatur-Dämpfers und etwaig vorhandener innerer Strukturen ab.

Hierzu ist die wenigstens eine Flüssigkeits-Durchtrittsöffnung, die die Verdrängungen bzw. Ableitungen bzw. den Abfluss des Wassers ermöglicht/en, am Mündungssignatur-Dämpfer alternativ oder kumulativ, manuell oder sich automatisch öffnend vorgesehen.

Beim Mündungssignatur-Dämpfer kann die wenigstens eine Flüssigkeits-Öffnung(en) derart dimensioniert, angeordnet und ausgebildet sein, dass sie innerhalb eines Zeitraums von 1 bis 6 Sekunden, bevorzugt innerhalb von 1 bis 3 Sekunden, einen Austritt eines Flüssigkeits-Durchlaufvolumens von 50 bis 60 % des Innenvolumens des Gehäuses des Mündungssignatur-Dämpfers sicherstellt.

Eine Ableitung von ca. 55 bis 60 % Wasser- oder Flüssigkeitsvolumen aus dem Innenraum des Mündungssignatur-Dämpfers stellt eine Freigabe des Geschosskanals und damit der Flugbahn eines Geschosses sicher, sofern der Schütze die Feuerwaffe in etwa waagrecht hält. Sollte die Feuerwaffe mit der Mündung und dem dort montierten Mündungssignatur-Dämpfer schräg nach oben gehalten werden sollte das ableitbare Flüssigkeits-Durchlaufvolumens höher liegen, ggf. in etwa 60 bis 80 % des Innenvolumens des Gehäuses betragen, um eine gefahrlose Schussabgabe sicherzustellen.

Restwasser oder restliche vorhandene Flüssigkeit lässt sich durch die bei der Schussabgabe entstehenden Treibgase zumeist als Flüssigkeits-Gasgemisch aus dem Mündungssignatur-Dämpfer durch die wenigstens eine Flüssigkeits-Öffnung(en) und/oder den Geschoßkanal verdrängen. Oftmals müssen dafür mehrere Schüsse abgegeben werden, wobei Flüssigkeiten bekanntlich gute Dämpfungseigenschaften aufweisen, so dass das etwaige Restwasser vorteilhaft genutzt werden kann.

Beim Mündungssignatur-Dämpfer kann die wenigstens eine Flüssigkeits-Durchtrittsöffnung über wenigstens eine Verschließvorrichtung verschließbar vorgesehen sein, wobei diese wenigstens ein Verschlusselement umfasst, das ausgelegt ist, den Mündungssignatur-Dämpfer ganz oder wenigstens teilweise zu umgreifen.

Das Verschlusselement ist dann zwischen einer geöffneten Stellung und einer geschlossenen Stellung verstellbar. In der geöffneten Stellung ist die wenigstens eine Flüssigkeits-Durchtrittsöffnung derart freigelegt oder freigegeben, dass sie Flüssigkeit aus dem Mündungssignatur-Dämpfer in die Umgebung abgeben kann. In der geschlossenen Stellung verdeckt das Verschlusselement die Flüssigkeits-Durchtrittsöffnung, so dass durch diese keine Flüssigkeit aus dem Mündungssignatur-Dämpfer direkt in die Umgebung abgeben werden kann.

Diese Maßnahme ermöglicht einen Nutzungsmodus des Mündungssignatur-Dämpfers, in dem kurz vor Schussabgabe die wenigstens eine Flüssigkeits-Durchtrittsöffnung verschlossen werden kann. Damit lässt sich eine maximale akustische und optische Signatur erreichen.

Im Notfall, bspw. wenn die Zeit zum Wasserablauf oder Verschließen nicht mehr ausreicht, kann der Schütze trotzdem auch mit einer nicht oder nur teilweise verschlossenen, wenigstens einer Flüssigkeits-Durchtrittsöffnung schießen. In diesem Fall lässt sich dann nur eine eingeschränkte akustische und optische Signatur erreichen.

Auch kann das Öffnen und Schließen der wenigstens einen Flüssigkeits-Durchtrittsöffnung(en) manuell oder automatisch erfolgen.

Verschließeinrichtung kann bspw. als Manschette, Klappe, ein Schieber ausgebildet sein, wobei dann bspw. die Manschette das Verschlusselement bildet. Die Verschließeinrichtung bzw. das Verschlusselement kann den Mündungssignatur-Dämpfer ganz oder teilweise umgreifen, bspw. von unten, von oben oder seitlich. Eine solche Manschette kann bspw. von unten vor Montage an der Feuerwaffe auf den Mündungssignatur-Dämpfer aufsetzbar sein oder von oben, also von der Geschoßabgabeseite.

Auch kann der Mündungssignatur-Dämpfer zweiteilig ausgestaltet sein, wobei bei Kopplung der beiden Teile, diese derart zueinander bewegbar sind, dass sie ein Verschließen der wenigstens einen Flüssigkeits-Durchtrittsöffnung(en) sicherstellen.

Beim Mündungssignatur-Dämpfer kann die Verschließvorrichtung, insbesondere das wenigstens eine Verschlusselement, über einen Kopplungsmechanismus beweglich zwischen einer Verschlussposition und einer geöffneten Stellung geführt sein.

Der Kopplungsmechanismus kann bspw. als Teleskop-, Bajonett-Verschluss, als eine Schienenführung, Kulissenführung, Nut/Federverbindung, über eine Steuerkurve mit Bolzenführung an oder im Gehäuse des Mündungssignatur-Dämpfers oder alternativ im Verschlusselement, nach Art eines Vorderschaft-Repetierers oder anders geeignet vorgesehen sein.

Auch kann der Kopplungsmechanismus in einer einfachen Ausgestaltung als Grob- oder Feingewinde vorgesehen sein. Ein Grobgewinde ist vorteilhaft gut auch bei Verschmutzungen wie Sand, Schlamm etc. bedienbar. In Abhängigkeit von der Gewindesteigung lässt sich hier bspw. bei Gebrauch einer Manschette diese mit nur einer drittel, halben oder zwei Drittel Drehung von der offenen Position in die Verschließposition verbringen, was wiederum ein schnelles Verschließen und damit einen schnellen Einsatz der Feuerwaffe sicherstellt. Zur Unterstützung dieses Vorgangs kann auch ein Hebel, Griff oder bspw. Kammerstengel nach Art eines Repetierers am Verschlusselement vorgesehen sein.

Um den Kopplungsmechanismus bereitzustellen, kann bspw. mit fertigungstechnisch einfachen Maßnahmen die Wandstärke des Gehäuses des Mündungssignatur-Dämpfers ganz oder teilweise verstärkt hergestellt sein und dann der entsprechende Kopplungsmechanismus bspw. ein Grobgewinde, Nut, Schienenführung, Steuerkurve etc. eingefräst sein. In einer Alternative kann der entsprechende Kopplungsmechanismus bspw. ein Grobgewinde, Nut, Schienenführung, Steuerkurve etc. auch aufgesetzt und am Gehäuse geeignet befestigt sein. Gleiches gilt für das komplementäre Verschlusselement, an dessen Innenseite das jeweils passende Gegenstück, bspw. Gegengewinde, Steuerbolzen etc. ausgebildet ist.

Beim Mündungssignatur-Dämpfer kann das wenigstens eine Verschlusselement zum Verschließen radial und/oder axial und/oder diagonal und/oder horizontal bewegbar am Mündungssignatur-Dämpfer vorgesehen sein.

Vorteilhaft lässt sich so je nach Ausgestaltung und Anordnung des Verschlusselements dieses sicher in die Verschlussposition führen und ein Verschließen der wenigstens einen Flüssigkeits-Durchtrittsöffnung(en) sicherstellen.

Zur Führung kann ein Gewinde, eine Kulissenführung, ein Bajonettverschluss, eine Schienenführungen oder es können auch ähnlich geeignete Führungsmittel vorgesehen sein. In der Verschlussposition kann das Verschlusselement auch verrastbar, verschnappbar oder anders geeignet festlegbar vorgesehen sein.

Zusätzlich ist es auch möglich das Verschlusselement in der Verschlussposition, gegen das Gehäuse des Mündungssignatur-Dämpfers zu verspannen, bspw. über wenigstens ein geeignetes Spannmittel, etwa eine Schraube. Bei Verwendung eines entsprechen geeigneten und dimensionierten Bedienelements lässt sich die Verspannung auch mit Handschuhen vollziehen. Bei zusätzlichem Einsatz von Dichtmitteln lässt sich sicherstellen, dass kein Treibgas austritt.

Insgesamt stellt die Erfindung verschiedene Szenarien bereit, wie die wenigstens eine Flüssigkeits-Durchtrittsöffnung(en) verschließbar vorgesehen ist.

Beispielsweise kann der Mündungssignatur-Dämpfer mit der wenigstens einen Flüssigkeits-Durchtrittsöffnung(en), durch eine oder mehrere radiale Manschette(n) mittels einer radialen oder axialen Drehbewegung bspw. über ein überdimensionales Grobgewinde auf dem Mündungssignatur-Dämpfer geöffnet und geschlossen werden. Ein möglichst geringer Drehwinkel ermöglicht einen schnellen Verschließvorgang und damit einen geringen Zeitverlust im Einsatzfall.

Auch kann beim Mündungssignatur-Dämpfer die wenigstens eine Flüssigkeits-Durchtrittsöffnung(en) durch eine oder mehrere radiale Verschlusselemente, insbesondere eine oder mehrere Manschette(n) mittels einer horizontalen Bewegung (in etwa vergleichbar zur Bedienung eines Vorderschaft-Repetierers) geöffnet und geschlossen werden.

In beiden vorgenannten Fällen können Mündungssignatur-Dämpfer und Manschette(n) vor allem im Bereich des hinteren Endes der Manschette(n) durch entsprechende Absätze oder Hinterschnitte zusätzlich nach hinten so weit wie möglich bzgl. Dampf und Gas abgedichtet werden. Die nach vorne gerichtete Schnittstellenbereiche können weniger abgedichtet sein, um so druckausgleichsmäßig eine Ableitung von Treibgasen und Restwasser und deren Gemische nach vorne in Schussrichtung zu begünstigen.

Der Mündungssignatur-Dämpfer kann auch zweiteilig ausgestaltet sein, so dass der hintere Teil des Mündungssignatur-Dämpfers fix auf der Mündung befestigt ist und der vordere Teil des Mündungssignatur-Dämpfers über ein Grobgewinde radial oder als Überschubrohr insbesondere mit einer Art Bajonettverschluss horizontal kombiniert mit Drehung die Drainageöffnungen verschließt oder öffnet.

Hierbei kann entweder der hintere fixe Mündungssignatur-Dämpferteil mit der wenigstens einen Flüssigkeits-Durchtrittsöffnung(en) versehen sein, die durch den vorderen beweglichen Mündungssignatur-Dämpferteil verschlossen werden.

Alternativ kann auch umgekehrt die wenigstens eine Flüssigkeits-Durchtrittsöffnung(en) am vorderen beweglichen Mündungssignatur-Dämpferteil mit geringerem Durchmesser vorhanden sein. Die wenigstens eine Flüssigkeits-Durchtrittsöffnung(en) wird dann durch Einschieben oder Eindrehen in den hinteren Mündungssignatur-Dämpferteil verschlossen. Vorteilhaft ist bei dieser Maßnahme ein automatisch nach vorne gerichteter Ringspalt zwischen den beiden Mündungssignatur-Dämpferteilen vorhanden, durch den Wasserdampf und Treibgase automatisch vom Schützen weg in Schussrichtung abgeleitet werden.

Einsatzkonzept könnte bspw. sein, dass ein Schütze den auf der Feuerwaffe aufgesetzten Mündungssignatur-Dämpfer mit der wenigstens einen Flüssigkeits-Durchtrittsöffnung(en) im geöffneten Zustand beim Tauchen mitführt. Die manuell zu öffnende/schließende wenigstens einen Flüssigkeits-Durchtrittsöffnung(en) befinden sich dabei bevorzugt an der Unterseite des Mündungssignatur-Dämpfers. Unmittelbar nach dem Auftauchen läuft die Masse des Wassers durch die wenigstens eine Flüssigkeits-Durchtrittsöffnung(en) bedingt durch die Schwerkraft einfach, relativ schnell und auch geräuscharm aus dem Mündungssignatur-Dämpfer ab. Anschließend verschließt der Schütze die wenigstens eine Flüssigkeits-Durchtrittsöffnung(en) mittels eines möglichst einfach und schnell zu bedienenden Mechanismus, bspw. mittels der zuvor beschriebenen radialen Drehung oder horizontaler Verschiebung beweglicher Verschlusselemente bzw. -klappen und ist sofort schussbereit.

Beim Mündungssignatur-Dämpfer kann die Verschließvorrichtung, insbesondere an dem wenigstens einem Verschlusselement und/oder dem Mündungssignatur-Dämpfer, wenigstens ein Dichtmittel gegen Fluidaustritt umfassen.

Das Dichtmittel dient als Schnittstellenabdichtung der oder des beweglichen Verschlusselements(e) gegenüber dem Gehäuse des Mündungssignatur-Dämpfers. Das Dichtmittel kann vollflächig oder auch nur teilweise auf das Verschlusselements(e) und/oder das Gehäuse des Mündungssignatur-Dämpfers aufgebracht sein und/oder als separates Dichtelement vorgesehen sein. Insbesondere an den Randbereichen kann das Dichtmittel verstärkt aufgebracht und/oder vorgesehen sein, etwa wulstartig, als O-Ring etc. Die geometrische Ausgestaltung und/oder Aufbringung hängt von der Geometrie und Ausgestaltung der wenigstens einen Flüssigkeits-Durchtrittsöffnung ab. Geeignete bekannte und vor allem hitzebeständige Materialien, bspw. hochhitzebeständiges Silikon etc. lassen sich als Dichtmittel verwenden.

Die Schnittstellen der beweglichen Mündungssignatur-Dämpfer-Elemente sind vorteilhaft so ausgestaltet, dass diese so gasdicht wie möglich sind. Damit lassen sich verdampfendes Restwasser und Verbrennungsgase gefahrlos für den Schützen und im Umfeld befindliche Personen ableiten, d.h. im Idealfall (schräg) nach vorne.

Beim Mündungssignatur-Dämpfer kann die wenigstens eine Flüssigkeits-Durchtrittsöffnung an der Unterseite des Mündungssignatur-Dämpfers vorgesehen sein.

Bevorzugt ist die Flüssigkeits-Durchtrittsöffnung auf 6.00 Uhr, also an der Unterseite des Mündungssignatur-Dämpfers angeordnet. Diese Maßnahme ermöglicht einen Wasserablauf durch Schwerkraft, insbesondere bei einer zumeist üblichen gefechtsmäßigen waagrechten Haltung der Feuerwaffe.

Zusätzlich oder alternativ kann eine netz-, gitter-, faserartige Sicherungsstruktur in oder an der wenigstens einen Flüssigkeits-Durchtrittsöffnung vorgesehen sein. Bei zwei oder mehreren Flüssigkeits-Durchtrittsöffnung kann die Sicherungsstruktur auch in jeder Flüssigkeits-Durchtrittsöffnung vorgesehen sein oder eine Sicherungsstruktur die sämtliche Flüssigkeits-Durchtrittsöffnungen umfasst. Die Sicherungsstruktur kann dabei in die Flüssigkeits-Durchtrittsöffnung eingesetzt sein oder diese überdecken und dort mit bekannten geeigneten Mitteln montiert sein. In einer einfachen Ausgestaltung der Sicherungsstruktur handelt es sich bspw. um ein Gitter, ein Netz, eine Rauten- oder Faserstruktur aus einem hochtemperaturbeständigen Material.

Vorteilhaft lässt sich mit dieser Maßnahme ein Eindringen von Verschmutzungen, wie bspw. groben Partikeln, Sand, Schlamm, Seetang, Algen etc. bei einem Einsatz unter Wasser, insbesondere bei aufgewühlter See, verhindern, was die Funktionssicherheit verbessert.

Der Mündungssignatur-Dämpfer kann wenigstens eine Lamellenkammer umfassen, wobei die wenigstens eine Flüssigkeits-Durchtrittsöffnung die wenigstens eine Lamellenkammer mit der Außenseite des Mündungssignatur-Dämpfers zum Ableiten von Flüssigkeit verbindet.

Beim Mündungssignatur-Dämpfer kann wenigstens eine Flüssigkeits-Durchtrittsöffnung wenigstens zwei Lamellenkammer mit der Außenseite des Mündungssignatur-Dämpfers zum Ableiten von Fluid verbinden und/oder kann wenigstens eine zweite innere Flüssigkeits-Durchtrittsöffnung wenigstens zwei Lamellenkammern innerhalb des Mündungssignatur-Dämpfers verbinden.

Entweder sind also eine oder mehrere Lamellenkammern zumindest zum Teil nach außen offen bzw. wenigstens teilweise geöffnet oder die Lamellenkammern sind zumindest zum Teil untereinander verbunden. Insbesondere ist die wenigstens eine zweite Flüssigkeits-Durchtrittsöffnung bevorzugt nahe zur Gehäusewand des Mündungs-Signaturdämpfers vorgesehen.

Diese Maßnahmen stellen einen ausreichenden Flüssigkeitsaustritt oder -abfluss sicher, da sich sonst das Wasser oder die Flüssigkeit in nicht verbundenen Lamellenkammern stauen könnte.

In einer bevorzugten Ausgestaltung sind Flüssigkeits-Durchtrittsöffnungen in wenigstens einer bis in jeder Lamellenkammer vorgesehen.

Beim Mündungssignatur-Dämpfer kann sich auch eine Ausnehmung ganz oder teilweise entlang der Längsrichtung des Mündungssignatur-Dämpfers an dem Verschlusselement und/oder am Mündungssignatur-Dämpfer zur Ableitung Flüssigkeit und/oder Flüssigkeitsgasgemischen in Schussrichtung erstrecken.

Die Ausnehmung kann sich in Form einer Längsrinne gegenüber den Flüssigkeits-Durchtrittsöffnung(en) erstrecken und ist zur Gasableitung und/oder Ableitung von Flüssigkeitsgasgemischen vom Schützen weg in Richtung der Geschoßabgabeseite vorgesehen.

Auch kann sich die Ausnehmung gewunden entlang der Innenwandung des Verschlusselements erstrecken. Die ist insbesondere bei einem umlaufenden Verschlusselement, wie bspw. einer Manschette von Vorteil.

Die Ausnehmung kann zum waffenseitigen Ende abgedichtet und nach vorne zur Geschoßaustrittsseite offen sein. Diese Maßnahme verhindert ein Austreten von Treibgasen nach hinten in Richtung des Schützen und ermöglicht ein Ablassen von Flüssigkeit und/oder einem Gas-Flüssigkeitsgemisch nach vorne, vom Schützen weg.

Die Ausnehmung kann eine Breite aufweisen, die zum Durchmesser der wenigstens einen Fluid-Durchtrittsöffnung geringer oder gleich oder größer ausgebildet ist.

Grundsätzlich ermöglicht bereits eine relativ schmale Ausnehmung, insbesondere Längsrinne, eine ausreichende Gasableitung. Jedoch hat eine Ausnehmung, insbesondere Längsrinne, mit einer größeren Breite den Vorteil, dass auch im Falle eines nicht vollständig geschlossen Zustands der Flüssigkeits-Durchtrittsöffnung dennoch Gas und/oder ein Gas-Flüssigkeitsgemisch sicher nach vorne, vom Schützen weggeleitet werden kann.

Der Mündungssignatur-Dämpfer kann einen Kopplungsmechanismus zur wiederholgenauen Lageorientierung bei Montage an einer Feuerwaffe aufweisen.

In einer einfachen Ausgestaltung kann beispielsweise der Lauf bzw. das Rohr an seiner Mündung oder an der Mündung eines darauf angebrachten Mündungsaufsatzes ein Gewinde aufweisen, das mit einem im Mündungssignatur-Dämpfer vorgesehenen Innengewinde verschraubbar ist.

Aufgrund heißer Gase, Schmauch und Verschmutzungen sind solche Gewindeverbindungen in der Regel nach Gebrauch nicht werkzeuglos lösbar, wodurch Beschädigungen der Mündungssignatur-Dämpferkopplung verursacht werden können. Ferner ist bei solchen Gewindeverbindungen der Mündungssignatur-Dämpfer je nach Einschraub- bzw. Eindrehgrad des Rohrs oder Mündungsaufsatzes im Gegengewinde des Mündungssignatur-Dämpfers in verschiedenen Montagepositionen am Rohr oder Mündungsaufsatz befestigbar.

Sowohl der Mündungssignatur-Dämpfer als auch das Rohr weisen eine Seelenachse auf, die beide für einen präzisen Schuss aufeinander abgestimmt sein müssen. Die Position der Seelenachse des Mündungssignatur-Dämpfers verändert sich jedoch in Abhängigkeit von der Montage- und Befestigungspositionen des Mündungssignatur-Dämpfers am Rohr oder am Mündungsaufsatz im Verhältnis zur Seelenachse des Rohrs.

Nachteilhaft führen also unterschiedliche Montage- und Befestigungspositionen des Mündungssignatur-Dämpfers zu Abweichungen der Seelenachse des Mündungssignatur-Dämpfers von der Seelenachse des Rohrs. Diese Abweichungen führen zu Treffpunktverlagerungen und Streukreisvergrößerungen. Dies ist insbesondere bei Präzisionsgewehren von Nachteil, die überwiegend von Scharfschützen verwendet werden.

Um dem zu begegnen, lassen sich wie bei der MP5 der Anmelderin bspw. drei symmetrische Warzen zur Kopplung mit einer Schalldämpferkopplungsvorrichtung vorsehen, die drei verschiedene Aufsatz- bzw. lagegenaue Montagepositionen des Schalldämpfers ermöglichen.

Diese Maßnahme lässt sich noch verbessern, indem bei der Mündungssignatur-Dämpferkopplungsvorrichtung zusätzlich: entweder das Waffenbauteil und/oder die Kopplungsmuffe wenigstens drei Nasen umfasst, oder anders vorstehende Elemente von denen wenigstens eines oder eine Nase asymmetrisch ausgebildet ist. Diese Elemente bzw. Nasen sind zum Eingriff mit komplementären entweder in der Kopplungsmuffe und/oder in dem Waffenbauteil ausgebildeten ersten Ausnehmungen ausgelegt, derart, dass der Mündungssignatur-Dämpfer nur in einer definierten Montageposition auf das Waffenbauteil bzw. Rohr aufsetzbar ist.

Der Schütze setzt die Kopplungsmuffe und den damit verbundenen Mündungssignatur-Dämpfer von oben auf das Rohr oder einen Mündungsaufsatz einer Feuerwaffe auf und dreht dabei so lange an der Kopplungsmuffe, bis deren Ausnehmungen oder Nasen mit den jeweils komplementären Nasen oder Ausnehmungen übereinstimmen und in Eingriff gehen.

Diese Mündungssignatur-Dämpferkopplungsvorrichtung ist funktionssicher und erhöht dadurch die Zuverlässigkeit einer mit ihr bestückten Feuerwaffe. Insbesondere ist das Aufsetzen bzw. die Abnahme des Schalldämpfers werkzeuglos mit wenigen Handgriffen und auch bei vollkommener Dunkelheit durch die ertastbare Bauteilgeometrie und einem streßsicher bedienbaren Mechanismus ausgeführt.

Waffenbauteil im Sinne der vorliegenden Erfindung umfasst ein Rohr bzw. einen Lauf einer Waffe, sowie einen daran angebrachten Mündungsaufsatz, beispielsweise Feuerdämpfer, Mündungsfeuerbremsen, Manöverpatronengeräte u.ä.

Allgemein können die Nasen in geeigneten Geometrien ausgebildet sein, beispielsweise rund oder eckig. Eine asymmetrische Nase meint eine Nase die eine andere geometrische Ausgestaltung im Vergleich zu den übrigen symmetrischen, also gleich ausgestalteten Nasen aufweist, also beispielsweise größer oder kleiner und/oder flacher oder höher und/oder breiter oder schmaler ist als die anderen Nasen ist und/oder eine andere Außenkontur aufweist beispielsweise eine Ausbuchtung und/oder Einbuchtung. Ferner ist nur eine komplementäre und damit asymmetrische Ausnehmung vorgesehen, so dass nur die asymmetrische Nase mit dieser Ausnehmung in Eingriff gelangen kann.

Die asymmetrische Ausgestaltung einer Nase bzw. Warze lässt sich konstruktiv einfach herstellen, in dem beispielsweise die asymmetrische Nase höher oder tiefer und/oder breiter oder schmaler als die zwei übrigen Nasen ausgebildet ist. Über die asymmetrische Nase kann der Schütze selbst bei vollkommener Dunkelheit beim Aufsetzen des Mündungs-Signaturdämpfers die geometrisch einzig mögliche Montage- bzw. Aufsatzposition ertasten.

Alternativ kann die Kopplungsschnittstelle auch als Spannfutter oder Spannzangen vorgehsehen oder ausgebildet sein. Zur wiederholgenauen Festlegung am Rohr oder Feuerdämpfer kann wenigstens eine Ausbildung an der Feuerwaffe vorgesehen sein, die mit wenigstens einer Gegenausbildung am Mündungs-Signaturdämpfer zusammenwirkt, insbesondere in Eingriff geht. Bspw. kann dies eine Ausnehmung sein in die ein vorstehendes Element eingreift, so dass nur eine Kopplung in einer Position möglich ist. Ausbildung und Gegenausbildung können variabel am Mündungs-Signaturdämpfer oder der Feuerwaffe vorgesehen sein, bspw. eine Erhebung oder eine Vertiefung am Waffenrohr und das entsprechende Gegenstück am Mündungs-Signaturdämpfer oder umgekehrt.

Das Rohr kann einen, sich insbesondere koaxial zur Seelenachse erstreckendes Positioniermittel, insbesondere einen stiftartiger Positioniersteg aufweisen. Dieser dient der wiederholgenauen Positionierung, Lageorientierung und Montage des Spannzangenadapters, der eine komplementär dazu ausgebildete Positionierungsausnehmung umfassen kann. Durch das Aufsetzen und beim Einschieben des Spannzangenadapters in die Positionierungsausnehmung lässt sich eine wiederholgenaue Kopplung sicherstellen. Nur wenn das Positioniermittel die Positionierungsausnehmung gefunden hat, ist eine Montage möglich, ansonsten wird ein Aufschieben automatisch durch die Geometrie blockiert.

Der Spannzangenadapter kann umlaufend eine oder mehrere Spannausnehmungen aufweisen. Nach Aufsetzen und Verschrauben eines Spannmittels, insbesondere einer Überwurfmutter über das schematisch ein bekanntes Gewinde wird der Spannzangenadapter am Rohr oder am Mündungsfeuerdämpfer verspannt. Dabei werden die Spannausnehmungen komprimiert. Zum Verspannen kann ein Drehmomentschlüssel zum vollständigen Aufdrehen vorgesehen sein, wobei ein händisches Vorspannen möglich ist. Der Mündungs-Signaturdämpfer kann mit der Überwurfmutter oder dem Spannzangenadapter gekoppelt sein.

Alternativ kann eine Kopplungsmuffe zur Kopplung mit dem Mündungs-Signaturdämpfer vorgesehen, bspw. über eine nicht gezeigte Gewindeverbindung oder eine andere geeignete und bekannte Montage. Der Mündungs-Signaturdämpfer oder das Waffenrohr oder der Mündungsfeuerdämpfer kann an seinem mündungsseitigen Ende wenigstens ein asymmetrisches Element, insbesondere eine asymmetrische Nase, und wenigstens ein oder zwei symmetrische Elemente, insbesondere eine oder mehrere symmetrischen Nasen, zur wiederholgenauen Positionierung in der Kopplungsmuffe oder zur wiederholgenauen Positionierung der Kopplungsmuffe am Rohr oder am Mündungsfeuerdämpfer aufweisen. Die Kopplungsmuffe kann eine asymmetrische Ausnehmung für das asymmetrische Element und wenigstens zwei Ausnehmungen für das symmetrische Element aufweisen. Vorteilhaft ist Positionierung und Kopplung so nur in einer Position möglich.

Nach einem hinreichenden Einführen der Nasen lässt sich die Kopplungsmuffe verdrehen und die Nasen von Hinterschnitten hinterstellen und sind festgelegt. Die Anmelderin behält sich das Recht vor für diese oder auch andere Variante(n) bzw. Ausführungsformen eigenständigen Schutz zu beanspruchen.

Der Mündungssignatur-Dämpfer kann weiter wenigstens ein für Flüssigkeiten und/oder Gas/Flüssigkeitsgemische ausgelegtes Überdruckventil zur Ableitung der Flüssigkeiten und/oder Gas/Flüssigkeitsgemisch im Falle von Überdrücken aufweisen.

Das Überdruckventil kann als Ablassstutzen/-öffnung nach vorne und oder unterhalb des Mündungssignatur-Dämpfergehäuses über Drainage-Öffnungen verwirklicht sein. Jedes andere geeignete Überdruckventil ist ebenso verwendbar. Ein solches Überdruckventil kann an einer vorderen oder auch jeder Lamellenkammer vorgesehen sein. Diese Maßnahme kann vor allem dann relevant sein, falls die wenigstens eine Flüssigkeits-Durchtrittsöffnung(en) bei Schussabgabe undicht oder nur teilweise/gar nicht geschlossen ist bzw. sind. Ebenso im Falle eines mit Wasser oder einer anderen Flüssigkeit gefüllten Mündungssignatur-Dämpfers, bei dem die Flüssigkeits-Durchtrittsöffnung(en) aus Versehen gar nicht geöffnet waren, kommt ein solches Flüssigkeit geeignetes Überdruckventil relevant zu tragen, da diese Maßnahme die Sicherheit für den Schützen wieder herstellen kann, da die Flüssigkeit über das Überdruckventil ableitbar ist.

Auch kann der Mündungssignatur-Dämpfer zusätzlich mit permanent geöffneten/nicht verschließbaren Drainagebohrungen versehen sein, die sich bevorzugt idealerweise in der Frontblende bzw. Stirnseite befinden. Diese Maßnahme dient der gezielten und unterstützenden Ableitung von verdampfendem Restwasser und Verbrennungsgasen in Schussrichtung.

Der Mündungssignatur-Dämpfer kann weiter wenigstens einer Sicherungsvorrichtung gegen eine Überdruckbedingte Zerstörung des Mündungssignatur-Dämpfers und/oder ein unkontrolliertes Austreten eines Geschoßes aus dem Mündungssignatur-Dämpfer im Falle von im Mündungssignatur-Dämpfer vorhandener Flüssigkeit.

In einer einfachen Ausgestaltung ist es auch möglich den Mündungssignatur-Dämpfer ohne Flüssigkeits-Durchtrittsöffnungen auszugestalten und stattdessen nur mit einer Sicherungsvorrichtung zu versehen.

Die Sicherungsvorrichtung kann bspw. den Mündungssignatur-Dämpfer umgreifen und/oder dessen Gehäuse derart verstärken, dass seine Zerstörung auf Grund von im Gehäuseinnenraum vorhandener Flüssigkeit ausgeschlossen ist.

Die Sicherungsvorrichtung kann integral oder abnehmbar am Mündungssignatur-Dämpfer vorgesehen sein. Geeignete Materialen sind u.a. die nachstehend aufgelisteten Faserverbundstoffe. Sofern keine Flüssigkeits-Durchtrittsöffnung(en) vorgesehen sind, kann zusätzlich ein oder mehrere für Flüssigkeiten vorgesehene Überdruckventile vorgesehen sein, durch das sich bei Schussabgabe Flüssigkeit durch den Gasdruck der Treibgase verdrängen lässt. Diese Überdruckventile sind aber optional. Die Anmelderin behält sich das Recht vor für diese oder auch andere Variante(n) bzw. Ausführungsformen eigenständigen Schutz zu beanspruchen.

Beim Mündungssignatur-Dämpfer kann die Sicherungsvorrichtung als eine Hitzeschutzummantelung zum Schutz vor einem Überhitzen des Mündungssignatur-Dämpfers und/oder zum Schutz vor Hitze für einen Schützen ausgebildet sein. Die Hitzeschutzummantelung kann integral oder abnehmbar am Mündungssignatur-Dämpfer vorgesehen sein.

Die Hitzeschutzummantelung kann aus verschiedenen geeigneten Materialien vorgesehen sein. Bspw. sind Verbundwerkstoffe mit einem Material, das eine vorbestimmte Menge an Wärmeisolierung gegen die bei Schussabgabe entstehende Wärme bietet, gut geeignet. Verstärkungsmaterialien des Verbundwerkstoffs können bspw. Kurzfaser- oder Langfaser- oder Endlosfaser-Verstärkungsmaterial, Kohlenstofffasern, Glasfasern, flexible Keramik, Metallfasern, Metallpulver, Aramidfasern, faserförmigem Siliziumdioxid, Nanomaterialien etc. sein.

Geeignete Matrixmaterialien des Verbundwerkstoffs können u.a. Polyester, Vinylester, Epoxid, Phenol, Polyamid, Polypropylen, Polyetheretherketon (PEEK) vorgesehen sein. Insbesondere hitzebeständige Harze bspw. MVK-19-Ultrahochtemperatur-Polyimidharze sind gut geeignet. Auch verstärkte hochtemperaturbeständige Silikon Elastomere oder geeignete verstärkte Schaumstoffe sind verwendbar.

Vorgenannte Verbundstoffe weisen eine hohe thermische Stabilität auf, so dass sie den extremen Betriebstemperaturen beim Gebrauch eines Mündungssignatur-Dämpfer standhalten können.

Das Hitzeschutzmittel kann den Mündungssignatur-Dämpfer ganz oder teilweise umgreifen und weiter ausgelegt sein, einen Austritt eines Geschosses in einer anderen Richtung als der Schussrichtung zu verhindern.

### Figurenbeschreibung

Ausführungsbeispiele der Erfindung sind im Folgenden unter Bezugnahme auf die beigefügten schematischen Zeichnungen näher erläutert. In den Zeichnungen zeigen:
Fig. 1 eine schematische Längsschnittdarstellung eines bekannten Mündungs-Signaturdämpfers;
Fig. 2a-e schematische Längsschnittdarstellungen weitere bekannter Mündungs-Signaturdämpfer;
Fig. 3 eine schematische Längsschnittdarstellung einer ersten Ausführungsform eines erfindungsgemäßen Mündungs-Signaturdämpfers;
Fig. 4 eine schematische Längsschnittdarstellung einer zweiten Ausführungsform eines erfindungsgemäßen Mündungs-Signaturdämpfers;
Fig. 5 eine schematische Längsschnittdarstellung einer dritten Ausführungsform eines erfindungsgemäßen Mündungs-Signaturdämpfers;
Fig. 6 eine schematische Längsschnittdarstellung einer vierten Ausführungsform eines erfindungsgemäßen Mündungs-Signaturdämpfers;
Fig. 7a eine perspektivische Darstellung einer weiteren Ausführungsform eines erfindungsgemäßen Mündungs-Signaturdämpfers;
Fig. 7b eine perspektivische Darstellung der Ausführungsform des Mündungs-Signaturdämpfers aus Fig. 7a mit aufgesetzter Manschette;
Fig. 8 eine perspektivische Darstellung einer weiteren Ausführungsform eines erfindungsgemäßen Mündungs-Signaturdämpfers mit angebrachtem Verschlusselement;
Fig. 9 eine perspektivische Darstellung einer weiteren Ausführungsform eines erfindungsgemäßen Mündungs-Signaturdämpfers mit angebrachtem Verschlusselement;
Fig. 10a eine perspektivische Darstellung einer weiteren Ausführungsform eines erfindungsgemäßen Mündungs-Signaturdämpfers;
Fig. 10b eine perspektivische Darstellung der Ausführungsform des Mündungs-Signaturdämpfers aus Fig. 10a mit aufgesetzter Manschette;
Fig. 11a eine perspektivische Darstellung einer weiteren Ausführungsform eines erfindungsgemäßen Mündungs-Signaturdämpfers;
Fig. 11b eine perspektivische Darstellung der Ausführungsform des Mündungs-Signaturdämpfers aus Fig. 11a mit aufgesetztem Dichtmittel;
Fig. 12 eine perspektivische Darstellung einer weiteren Ausführungsform eines Mündungs-Signaturdämpfers mit Manschette;
Fig. 13 eine perspektivische Darstellung einer weiteren zweiteiligen Ausführungsform eines erfindungsgemäßen Mündungs-Signaturdämpfers;
Fig. 14 eine perspektivische Darstellung einer weiteren zweiteiligen Ausführungsform eines erfindungsgemäßen Mündungs-Signaturdämpfers;
Fig. 15 eine perspektivische Darstellung einer Innenansicht einer Manschette;
Fig. 16 eine perspektivische Darstellung einer Innenansicht eines Verschlusselements aus dem Ausführungsbeispiel gemäß Fig. 8 und 9;
Fig. 17 eine perspektivische Darstellung einer Ausführungsform einer Kopplungsschnittstelle zur Montage eines Mündungs-Signaturdämpfers an einem Waffenrohr;
Fig. 18 und 19 perspektivische Darstellungen einer weiteren Ausführungsform einer Kopplungsschnittstelle zur Montage eines Mündungs-Signaturdämpfers an einem Waffenrohr;
Fig. 20 bis 21b Darstellungen einer weiteren Ausführungsform einer Kopplungsschnittstelle zur Montage eines Mündungs-Signaturdämpfers an einem Waffenrohr; und
Fig. 22 eine perspektivische teilgeschnitten Darstellung der Ausführungsform der Kopplungsschnittstelle aus Fig. 20a bis 21b im montierten Zustand.

Nach Erläuterung der allgemeinen Funktionsweise von Mündungs-Signaturdämpfern an Hand der Fig. 1 bis 2e, werden der Aufbau und die Funktionsweise des erfindungsgemäßen Mündungs-Signaturdämpfers anhand der Figuren 3 bis 7 erläutert.

Feuerwaffen, insbesondere Selbstladefeuerwaffen, sind bekannt und werden nicht gesondert beschrieben. Der Funktionsablauf beim Schießen und automatischen Nachladen in einer Selbstlade-Feuerwaffe lässt sich vereinfacht wie folgt darstellen:
In der Waffe ist eine längsbeweglich geführte Verschlussanordnung zur Schussabgabe, dem Ausziehen einer abgeschossenen Patronenhülse sowie zu deren Nachladen vorgesehen. In den Figuren ist die Verschlussanordnung als Verschlussschlitten an der Oberseite des Griffstücks vorgesehen. Zur Schussabgabe führt die Verschlussanordnung eine Patrone aus dem Magazin in bekannter Weise in ein Patronenlager im Rohr oder Lauf ein. Bei Betätigung eines Abzugsmechanismus trifft ein Schlagbolzen auf den Patronenboden und zündet dort eine Treibladung, so dass ein Projektil aus der Patronenhülse durch das Rohr abgeschossen wird.

Die Schussabgabe versetzt die Verschlussanordnung in bekannter Weise in eine Rückwärtsbewegung. Ein Auszieher umgreift eine Patronenhülse an deren Rand am Hülsenboden und zieht diese bei Rücklaufbewegung der Verschlussanordnung aus dem Patronenlager. Eine Ausstoßvorrichtung stößt dann die Patronenhülse über ein Patronenauswurffenster in bekannter Weise aus dem Waffengehäuse. Beim Rücklauf der Verschlussanordnung gleitet diese über das Magazin nach hinten hinweg.

Zum Zuführen einer Patrone ist die Oberseite einer Magazinrückwand sowie einer Magazinvorderwand über eine gewisse Strecke nach unten ausgespart. Die Seitenwände eines Magazins sind nach oben verlängert und bilden sogenannte Magazinlippen, die ein Herausfallen der Patrone aus dem Magazin nach oben verhindern. Eine im Magazin angeordnete Feder drängt einen Patronenzubringer innerhalb des Magazingehäuses nach oben und schiebt somit die Patronen nach oben. Dort kann sie dann die Verschlussanordnung aus dem Magazin herausführen und in das Patronenlager zuführen.

Beim anschließenden Vorlauf der Verschlussanordnung schiebt diese die oberste Patrone aus dem Magazin und führt diese ins Patronenlager zu und der Zyklus wiederholt sich bei weiterer Schussabgabe im Einzelfeuer-Modus nach erneuter Betätigung des Abzugs oder automatisch im Dauerfeuer-Modus.

Nach einem Verschießen einer letzten Patrone lässt sich das Magazin über eine bekannte Magazin-Löse-Haltevorrichtung aus der Waffe nach unten entnehmen oder daraus fallen lassen und ein neues Magazin zuführen.

Mündungs- Signaturdämpfer 1 sind in unterschiedlichen Ausführungen bekannt. Sie sind über bekannte Kopplungsmechanismen auf einem Lauf bzw. Rohr (nicht gezeigt) einer Feuerwaffe (nicht gezeigt) oder an daran angebrachten Zusatzelementen, wie z.B. einem Mündungsfeuerdämpfer oder einer Mündungsbremse (nicht gezeigt), nach Bedarf montierbar. Mündungs- Signaturdämpfer 1 dämpfen optisch und akustisch, reduzieren somit Schallemissionen und den Mündungsknall sowie das Mündungsfeuer bei Schussabgabe.

Der in Fig. 1 schematisch im Längsschnitt gezeigte Mündungs-Signaturdämpfer 1 umfasst ein Gehäuse 3 mit einem Gehäuseinnenraum 4. Ein rohrseitiges Ende 5 des Mündungs-Signaturdämpfers 1 umfasst eine rohrseitige Kopplungsschnittstelle 7 zur Kopplung mit der Feuerwaffe. In einer einfachen Ausgestaltung ist die Kopplungsschnittstelle als Gewinde ausgebildet (vgl. Fig. 2a bis e). Ein für ein Geschoß 9 vorgesehener Geschoßkanal 11 durchdringt den Gehäuseinnenraum 4 mittig und umfasst am mündungsseitigen Ende 15 des Mündungs-Signaturdämpfers 1 eine Geschoßaustrittsöffnung 13, durch die das Geschoß 9 aus dem Gehäuseinnraum 4 nach außen austritt. Die Geschoßaustrittsöffnung 13 ist von einer Stirnseite 17 des Mündungs-Signaturdämpfers 1 umgeben.

Der Mündungs-Signaturdämpfer 1 funktioniert vereinfacht wie folgt: Bei Schussabgabe leitet das Treibgas über einen Gasstrom 19 das Geschoß 9 durch den Lauf bzw. Rohr der Feuerwaffe, wo das Geschoß 9 an der Mündung in den Mündungs-Signaturdämpfer 1 und in dessen Geschoßkanal 11 eintritt und diesen durchdringt. Dabei expandieren die Treibgase im Inneren des Mündungs-Signaturdämpfers 1, wodurch sie teilweise entspannt werden, ohne Schallenergie an die Umgebung abzugeben. Dieser Vorgang ist schematisch durch den schraffierten Gasstrom 19 dargestellt.

Hier ist der das Geschoß übereilende Gasstrom dargestellt, wobei die übereilenden Gase die Geschoßbahn freilegen, also eventuell verbliebene Restflüssigkeit aus dem aus der Geschoßbahn und/oder aus dem Mündungssignatur-Dämpfer verdrängen.

Um die Energie der Treibgase vor Austritt aus dem Mündungs-Signaturdämpfer 1 abzubauen, sind im Gehäuseinnenraum 4 sogenannte Lamellenkammern 21 vorgesehen, die den Gasstrom 19 und damit den Schall durch Verwirbelungen des Gasstroms 19 und einer damit einhergehenden Drosselung der Gasstromgeschwindigkeit hemmen und die Treibgase abkühlen. Die Lamellenkammern 21 umfassen dazu Lamellen- oder Prallwände 23, die im vorliegenden Fall schräg zur Schussrichtung in der Oberseite und der Unterseite des Gehäuseinnenraums 4 angeordnet sind. Der Mündungs-Signaturdämpfer 1 verringert auch den Rückstoß der Feuerwaffe und reduziert das Mündungsfeuer.

Fig. 2a -e zeigen Längsschnitte von verschiedenen Mündungs-Signaturdämpfern 1. Sie unterscheiden sich von der Ausführungsform aus Fig. 1 durch die Ausgestaltung der Kopplungsschnittstelle 7 als Gewinde 25, das auf einem Gegengewinde am Rohr eine Feuerwaffe verschraubt wird. Ferner unterscheiden sich die Mündungs-Signaturdämpfer 1 in Fig. 2a - e im Aufbau der Lamellenkammern 21 sowie der Ausrichtung der Lamellenwände 23: in Fig. 2a schräg in Schussrichtung geneigt, in Fig. 2b abwechselnd in und gegen die Schussrichtung geneigt, in Fig. 2c beidseitig gegen die Schussrichtung geneigt, in Fig. 2e k-förmig ausgerichtet und in Fig. 2e senkrecht zur Schussrichtung ausgerichtet, wobei hier die beiden ersten Lammelenkammern 21 von links größer ausgebildet sind um waffenseitig einen größeren Expansionsraum für die Treibgase zu bieten. Insgesamt besteht also eine Vielzahl an Gestaltungsmöglichkeiten für den inneren Aufbau im erfindungsgemäßen Mündungs-Signaturdämpfer 1, da neben den gezeigten Ausführungsformen in Abhängigkeit vom Anwendungsfall darüber hinaus die Lamellenkammern 21 und -wände 23 beliebig ausgestaltet und angeordnet werden können.

Fig. 3 zeigt eine schematische Längsschnittdarstellung einer ersten Ausführungsform eines erfindungsgemäßen Mündungs-Signaturdämpfers 1. Die Lammellenwände 23 sind in Schussrichtung in etwa trichterförmig angeordnet und ausgebildet. Die Kopplungsschnittstelle 7 kann in einer einfachen Ausgestaltung bspw. als Gewinde vorgesehen sein oder aber mit einem Spanzangenadapter (siehe Fig. 13 oder 14) oder mit einer asymmetrischen Kopplungsschnittstelle (siehe Fig. 15a bis 17) versehen sein. Auch sind andere bekannte Maßnahmen zu Kopplung an der Feuerwaffe verwendbar. Die ersten beiden Lammellenkammern 21 von links sind größer ausgestaltet und die erste Lammellenwand 21 von links erstreckt sich im rechten Winkel in den Gehäuseinnenraum 4. Ferner ist auf der Unterseite in der ersten Lamellenkammer 21 von links eine in Draufsicht in etwa rechteckig ausgebildete Flüssigkeits-Durchtrittsöffnung 27 in der Gehäusewandung 3 des Mündungs- Signaturdämpfers 1 ausgebildet, bspw. eingefräst. Die Größe der Flüssigkeits-Durchtrittsöffnung 27 ermöglicht nach dem Auftauchen aus dem Wasser einen Flüssigkeitsablauf innerhalb weniger Sekunden, zumeist 1 bis 3 Sekunden.

Die ersten vier Lamellenwände, von links gesehen, weisen jeweils an ihrer Unterseite vier zweite Flüssigkeits-Durchtrittsöffnungen 29 auf. Dieses können als Durchlässe bspw. Bohrungen oder Schlitze ausgebildet sein und dienen dazu, dass die Lammelenkammern 21 derart miteinander in Fluidverbindung kommunizieren, dass ein Flüssigkeitsablauf bzw. -austritt in Richtung der ersten Lammellenkammer 21 und zur ersten Flüssigkeits-Durchtrittsöffnung 27 ermöglicht ist. Sie sind derart dimensioniert, dass sie den zuvor beschrieben Flüssigkeitsablauf innerhalb von 1 bis 3 Sekunden aus dem Gehäuseinnenraum zur ersten Flüssigkeits-Durchtrittsöffnung 27 und nach außen ermöglichen. Restwasser kann dabei in den ersten beiden Lamellenkammern 21 von rechts verbleiben, ohne die Funktionssicherheit bei Geschoßabgabe zu gefährden.

Die Ausführungsform des erfindungsgemäßen Mündungs-Signaturdämpfers 1 gemäß Fig. 4 unterscheidet sich von der Ausführungsform gemäß Fig. 3 dadurch, dass in jeder Lamellenwand 23 eine zweite Flüssigkeits-Durchtrittsöffnung 29 ausgebildet ist, um eine raschen Flüssigkeitsablauf aus allen Lamellenkammern 21 zu ermöglichen.

Die Ausführungsform des erfindungsgemäßen Mündungs-Signaturdämpfers 1 gemäß Fig. 5 unterscheidet sich von den Ausführungsformen gemäß Fig. 3 und 4 dadurch, dass die erste Flüssigkeits-Durchtrittsöffnung 27 größer ausgebildet ist und sich über die ersten beiden Lamellenkammern 21 von rechts bis in die dritte Lamellenkammer 21 erstreckt. Dies stellt ebenso einen raschen Flüssigkeitsablauf aus allen Lamellenkammern 21 sicher. Je größer die Flüssigkeits-Durchtrittsöffnung 27 ausgebildet ist, desto schneller ist der Flüssigkeitsablauf, nach Entnahme der Feuerwaffe mit dem Mündungs-Signaturdämpfer 1 aus dem Wasser oder anderer Flüssigkeit.

Die Ausführungsform des erfindungsgemäßen Mündungs-Signaturdämpfers 1 gemäß Fig. 6 unterscheidet sich von den Ausführungsformen gemäß Fig. 3, 4 und 5 dadurch, dass die erste Flüssigkeits-Durchtrittsöffnung 27 noch größer ausgebildet ist und sich über alle Lamellenkammern 21 bis kurz vor dem mündungsseitigen Ende des Mündungs-Signaturdämpfers 1 halbrund an der Unterseite des Gehäuses 3 erstreckt. Zweite Flüssigkeits-Durchtrittsöffnungen 29 und eine innere Ableitung zwischen den Lamellenkammern 21 ist bei dieser Ausführungsform nicht erforderlich, da alle Lamellenkammern 21 über die erste Flüssigkeits-Durchtrittsöffnung 27 mit der Umgebung verbunden sind.

Fig. 7a zeigt eine perspektivische Darstellung einer weiteren Ausführungsform eines erfindungsgemäßen Mündungs-Signaturdämpfers mit einer Verschließvorrichtung 30 und Fig. 7b eine perspektivische Darstellung dieser Ausführungsform. Die ersten Flüssigkeits-Durchtrittsöffnungen 27 sind hier als vier parallel zueinander angeordnete Längsschlitze in der Unterseite der ersten Lammellenkammer 21 ausgebildet. Ferner ist jeweils in jeder Lamellenwand nahe zur unteren Gehäusewandung eine zweite Flüssigkeits-Durchtrittsöffnung 29 vorgesehen.

Zusätzlich umfasst der Mündungs-Signaturdämpfer aus Fig. 7a eine Verschlussvorrichtung 30, die eine aufgesetzte hülsenartige Manschette 31 als Verschlusselement aufweist. Diese ist zwischen einer in Fig. 7b gezeigten offenen Position in eine Verschlussposition verdrehbar, in der die Manschette die vier ersten Flüssigkeits-Durchtrittsöffnungen 29 verschließt und nach außen abdichtet. Die Manschette 31 umfasst dazu an Ihrer Innenwandung ein nicht gezeigtes Gegengewinde, das mit dem schematisch gezeigten Grobgewinde 33 an der Außenseite des Gehäuses 3 des Mündungs-Signaturdämpfers 1 derart zusammenwirkt, dass die Manschette gemäß den Richtungspfeilen 35 durch Drehung nach unten in Richtung des rohrseitigen Endes 5 des Mündungs-Signaturdämpfers 1 verdreht werden kann. In der Verschlussposition ist ein Endanschlag 36 vorgesehen, an dem die Manschette 31 festlegbar ist, bspw. verrasten kann.

Im Einsatz kann ein Schütze, bspw. ein Kampfschwimmer oder Kampftaucher, den auf der Feuerwaffe aufgesetzten Mündungssignatur-Dämpfer 1 mit der wenigstens einen Flüssigkeits-Durchtrittsöffnung(en), in dieser Ausführungsform im geöffneten Zustand beim Tauchen oder Schwimmen mitführen. Da sich die manuell zu öffnende/schließende vier Flüssigkeits-Durchtrittsöffnungen 27 an der Unterseite des Mündungssignatur-Dämpfers 1 befinden, läuft unmittelbar nach dem Auftauchen oder Verlassen des Wassers die Masse des Wassers durch die Flüssigkeits-Durchtrittsöffnungen 27 bedingt durch die Schwerkraft einfach, relativ schnell und auch geräuscharm aus dem Mündungssignatur-Dämpfer 1 innerhalb von wenigen Sekunden ab. Anschließend verschließt der Schütze die Flüssigkeits-Durchtrittsöffnungen 27 mittels der einfach und schnell zu bedienenden Manschette 31 über die zuvor beschriebene radiale Drehung am Grobgewinde 33 und ist sofort schussbereit. Je steiler das Grobgewinde ausgestaltet ist, desto geringer fällt die Drehbewegung aus, bspw. ein halber oder ganzer Gehäuseumfang vereinfachen die Handhabung.

Fig. 8 zeigt eine perspektivische Darstellung einer weiteren Ausführungsform eines erfindungsgemäßen Mündungs-Signaturdämpfers 1 mit Verschlusselement und Fig. 9 zeigt eine perspektivische Darstellung einer weiteren Ausführungsform des Mündungs-Signaturdämpfers 1 mit Verschlusselement.

Die beiden Ausführungsformen unterscheiden sich von der Ausführungsform gemäß Fig. 7 a und b in der Ausbildung des Verschlusselements. Dieses ist in beiden Fällen als ein verschiebbarer, halbrunder Schieber 37 ausgeführt. In Fig. 8 ist der Schieber horizontal verschiebbar vorgesehen und in Fig. 9 axial verschiebbar. Der Schieber 37 umgreift dabei die Gehäuseaußenwandung des Mündungs-Signaturdämpfers 1 und erstreckt sich in etwa über ein Viertel bis ca. ein Drittel des Außenumfangs des Gehäuses 3. Der Schieber 37 ist in beiden Ausführungsformen über Schienen 39 geführt, die sich in Fig. 8 parallel ober- und unterhalb der vier Flüssigkeits-Durchtrittsöffnungen 27 erstrecken und in Fig. 9 koaxial zur Seelenachse 12 des Mündungs-Signaturdämpfers 1 erstrecken. In der Verschlussposition ist ein Endanschlag 36 vorgesehen, an dem die Manschette 31 festlegbar ist, bspw. verrasten kann.

Die in Fig. 10a und 10 b gezeigte perspektivische Darstellung einer weiteren Ausführungsform eines erfindungsgemäßen Mündungs-Signaturdämpfers mit aufgesetzter Manschette unterscheidet sich von der Ausführungsform gemäß Fig. 7a und b nur in der Ausgestaltung der ersten Flüssigkeits-Durchtrittsöffnung 27. Anstelle der vier parallelen Flüssigkeits-Durchtrittsöffnungen 27 ist eine größer dimensionierte Flüssigkeits-Durchtrittsöffnung 27 an der Unterseite des Gehäusewandung ausgebildet, die sich dort halbrund über in etwa 2/3 der Unterseite der ersten Lammellenkammer 21 erstreckt.

Bei allen Ausführungsformen ist ein Dichtmittel (nicht gezeigt) zwischen Verschlusselement an der Außenseite des Gehäuses 4 und/oder der dem Gehäuse 4 gegenüberliegenden Innenwandung des jeweiligen Verschlusselements, also der Manschette 31 oder dem Schieber 37 oder der Halbschale 41 vorgesehen. Das Dichtmittel kann ganz oder teilweise flächig aufgetragen sein. An den Randbereichen der Verschlusselemente ist das Dichtmittel verstärkt vorhanden, um eine Abdichtung gegen die äußere Umgebung sicherzustellen.

Fig. 11a und 11b zeigen perspektivische Darstellungen einer weiteren Ausführungsform eines erfindungsgemäßen Mündungs-Signaturdämpfers 1. Diese Ausführungsform unterscheidet sich von der Ausführungsform gemäß Fig. 10a und b in der Ausgestaltung der ersten Flüssigkeits-Durchtrittsöffnung 27 und dem Verschlusselement. Hier ist eine größer dimensionierte Flüssigkeits-Durchtrittsöffnung 27 an der Unterseite der Gehäusewandung ausgebildet, die sich an der Unterseite des Gehäuses 4 über die ersten fünf Lammellenkammern 21 von links gezählt erstreckt. Die letzten beiden Lamellenkammern 21 stehen jeweils durch eine zweite Flüssigkeits-Durchtrittsöffnung 27 in Flüssigkeitskommunikation mit der ersten Flüssigkeits-Durchtrittsöffnung 27. Das Verschlusselement ist ferner als eine Halbschale 41 vorgesehen, die in einer Schienenführung 39 zwischen der gezeigten offenen Position und der verschlossenen Position geführt ist. Auch hier dient ein Endschlag (nicht gezeigt) zur Festlegung in der verschlossenen Position.

Fig. 12 zeigt eine perspektivische Darstellung einer weiteren Ausführungsform eines Mündungs-Signaturdämpfers 1 mit aufsetzbarer Manschette 31 als Verschlusselement. Diese Ausführungsform unterscheidet sich von der Ausführungsform gemäß Fig. 10a und b in der Ausgestaltung der ersten Flüssigkeits-Durchtrittsöffnung 27 und der Dimensionierung der Manschette 31. Auch hier ist eine größer dimensionierte Flüssigkeits-Durchtrittsöffnung 27 an der Unterseite der Gehäusewandung ausgebildet, die sich an der Unterseite des Gehäuses 4 über die ersten fünf Lammellenkammern 21 von links gezählt erstreckt. Die letzten beiden Lamellenkammern 21 stehen jeweils durch eine zweite Flüssigkeits-Durchtrittsöffnung 27 in Flüssigkeitskommunikation mit der ersten Flüssigkeits-Durchtrittsöffnung 27. Die Manschette 31 erstreckt sich nahezu über die Länge des Mündungs-Signaturdämpfers 1 und ist über ein Grobgewinde 33 zwischen der gezeigten offenen Position und der verschlossenen Position geführt. Auch hier dient der Endschlag 36 zur Festlegung in der verschlossenen Position.

Fig. 13 zeigt eine perspektivische Darstellung einer weiteren zweiteiligen Ausführungsform eines erfindungsgemäßen Mündungs-Signaturdämpfers. Diese Ausführungsform unterscheidet sich von den zuvor beschriebenen Ausführungsformen insbesondere gemäß Fig. 7a und b in der zweiteiligen Ausgestaltung des Gehäuses 4 des Mündungs-Signaturdämpfers 1 und der Ausgestaltung der Manschette 31. Auch hier sind vier dimensionierte Flüssigkeits-Durchtrittsöffnungen 27 an der Unterseite der Gehäusewandung ausgebildet, die sich an der Unterseite des Gehäuses 4 über die erste Lammellenkammer 21 von links gezählt erstreckt. Die Lamellenkammern 21 stehen jeweils durch zweite Flüssigkeits-Durchtrittsöffnungen 29 in Flüssigkeitskommunikation mit den ersten Flüssigkeits-Durchtrittsöffnungen 27 bzw. der ersten Lammellenkammer 21. Die Manschette 31 erstreckt sich nahezu über die Länge des Mündungs-Signaturdämpfers 1 und ist über ein Grobgewinde 33 zwischen der gezeigten offenen Position und der verschlossenen Position geführt. Auch hier dient der Endschlag 36 zur Festlegung in der verschlossenen Position. Zur Montage werden die beiden Teile des Mündungs-Signaturdämpfers 1 aneinandergeschoben oder gehalten und über die Manschette 31 und das Grobgewinde 33 miteinander verbunden. Das Grobgewinde erstreckt sich über beide Teile des Mündungs-Signaturdämpfers 1, ist jedoch aus Gründen der Übersichtlichkeit nicht vollständig eingezeichnet.

Fig. 14 zeigt eine alternative perspektivische Darstellung einer weiteren zweiteiligen Ausführungsform eines erfindungsgemäßen Mündungs-Signaturdämpfers. Diese Ausführungsform unterscheidet sich von der zuvor beschriebenen Ausführungsform insbesondere gemäß Fig. 13 in der zweiteiligen Ausgestaltung des Gehäuses 4 des Mündungs-Signaturdämpfers 1 und der Ausgestaltung der Manschette 31. Auch hier sind vier dimensionierte Flüssigkeits-Durchtrittsöffnungen 27 an der Unterseite der Gehäusewandung ausgebildet, die sich an der Unterseite des Gehäuses 4 über die erste Lammellenkammer 21 von links gezählt erstreckt. Die Lamellenkammern 21 stehen jeweils durch zweite Flüssigkeits-Durchtrittsöffnungen 29 in Flüssigkeitskommunikation mit den ersten Flüssigkeits-Durchtrittsöffnungen 27.

Die Manschette 31 erstreckt sich ebenfalls über die Länge des Mündungs-Signaturdämpfers 1 und ist über ein Grobgewinde 33 zwischen der gezeigten offenen Position und der verschlossenen Position geführt. Auch hier dient der Endschlag 36 zur Festlegung in der verschlossenen Position. Die Manschette 31 ist jedoch mit dem in der Fig. 14 rechten gezeigten Gehäuseteil festverbunden oder integral ausgestaltet. Zur Montage wird der rechte Teil des Mündungs-Signaturdämpfers 1 über den linken geschraubt und über die Manschette 31 und das Grobgewinde 33 miteinander verbunden. Das Grobgewinde erstreckt sich nur über den in Fig. 14 linken Teil des Mündungs-Signaturdämpfers 1, ist jedoch aus Gründen der Übersichtlichkeit nicht vollständig eingezeichnet. Die Manschette 31 kann also teilverschraubt sein und der Mündungs-Signaturdämpfer 1 befindet sich dann immer noch in seiner geöffneten Position. Zum Verschließen der Flüssigkeits-Durchtrittsöffnung 27 wird die Manschette einfach weiter verschraubt.

Fig. 15 eine perspektivische Darstellung einer Innenansicht einer Manschette und Fig. 16 eine perspektivische Darstellung einer Innenansicht eines Verschlusselements aus dem Ausführungsbeispiel gemäß Fig. 8 und 9. Die Manschette 31 wie auch das Verschlusselement 37 umfassen an Ihrer Innenwandung eine in etwa fensterartig ausgestaltete Vertiefung bzw. Rinne 32 bzw. 38, die jeweils in Richtung der Geschossabgabeseite offen ist, also in Richtung der Mündung einen Spalt bildet. Die Rinne 32 bzw. 38 hat die Funktion überschüssige Treibgase in Richtung der Mündung abzuleiten. In der jeweils verschlossenen Position der Manschette 31 bzw. des Schiebers 37 liegt in etwa die Mitte der jeweiligen Rinne 32 bzw. 38 der oder den jeweiligen Flüssigkeits-Durchtrittsöffnung(en) 27 gegenüber. Sollte jedoch beim Verschließen der Manschette 31 bzw. des Schiebers 37 aus welchen Gründen auch immer der Endanschlag nicht erreicht sein, bspw. auf Grund einer Fehlfunktion oder Blockade oder schlicht einer nicht ausreichenden Drehung der Manschette bzw. Verschieben des Schiebers 37 ist die Rinne 32 bzw. 38 jeweils so breit ausgebildet bzw. ausgestaltet, dass auch bei nicht Erreichen der Verschlussposition noch überschüssige Treibgase sicher und ohne Schützengefährdung nach vorne zur Geschoßabgabeseite abgeleitet werden können.

Fig. 17 bis 19 zeigen perspektivische Darstellungen zweier Ausführungsformen einer Kopplungsschnittstelle zur Montage eines Mündungs-Signaturdämpfers an einem Waffenrohr oder dort vorhandenen Mündungsfeuerdämpfer.

Die Kopplungsschnittstelle ist als Spannfutter oder auch Spannzangenadapter 47 vorgesehen. Ein Rohr 43 ist nur mit dessen mündungsseitigen Ende schematisch gezeigt. Koaxial zur Seelenachse erstreckt sich ein stiftartiger Positioniersteg 45 bis zur Mündung. Dieser dient der wiederholgenauen Positionierung, Lageorientierung und Montage des Spannzangenadapters 47, der eine komplementär dazu ausgebildete Positionierungsausnehmung 49 umfasst. Durch das Aufsetzen und beim Einschieben des Spannzangenadapters 47 in die Positionierungsausnehmung 49 lässt sich eine wiederholgenaue Kopplung sicherstellen. Nur wenn der Positioniersteg 45 die Positionierungsausnehmung 49 gefunden hat, ist eine Montage möglich, ansonsten wird ein Aufschieben automatisch durch die Geometrie blockiert. Der Spannzangenadapter 47 weist ferner umlaufend Spannausnehmungen 51 auf. Nach Aufsetzen und Verschrauben einer Überwurfmutter über das schematisch dargestellte Gewinde wird der Spannzangenadapter 47 am Rohr 43 verspannt, wobei die Spannausnehmungen 51 komprimiert werden. Zum Verspannen ist ein nicht gezeigter Drehmomentschlüssel zum vollständigen Aufdrehen vorgesehen, wobei ein händisches Vorspannen möglich ist. Der Mündungs-Signaturdämpfer 1 ist nicht gezeigt und mit der Überwurfmutter gekoppelt.

Die Ausführungsform gemäß Fig. 18 und 19 unterscheidet sich von der Ausführungsform gemäß Fig. 17 dadurch, dass an Stelle des Positioniersteges 45 am Rohr 43 eine mulden- oder rinnenartige Vertiefung 46 vorgesehen ist, in die ein im Spannzangenadapter 47, genauer an dessen Innenwandung, vorgesehener Positioniersteg 48 beim Aufsetzen in Eingriff geht. Alternativ oder zusätzlich können auch, insbesondere schräge, Abflachungen am Rohr 43 vorgesehen sein. Beide Maßnahmen dienen der wiederholgenauen Positionierung, Lageorientierung und Montage des Spannzangenadapters 47. Ergänzend oder alternativ können auch eine erste Positionierungsausnehmung am Rohr in Form einer Nut 53 und/oder einer zweite Positionierungsausnehmung als muldenartige Vertiefung 55 vorgesehen sein, die mit komplementär dazu ausgebildeten Gegenausbildungen an der Innenwandung des Spannzangenadapters 47 in Eingriff gehen. Dieser ist auf Kopplungsschnittstelle aufsetzbar oder daran montierbar. Der Mündungs-Signaturdämpfer 1 ist nicht gezeigt und mit der Überwurfmutter in bekannter Weise gekoppelt. Die Anmelderin behält sich das Recht vor für diese oder auch andere Variante(n) bzw. Ausführungsformen eigenständigen Schutz zu beanspruchen.

Fig. 20 bis 21b zeigen Darstellungen einer weiteren Ausführungsform einer Kopplungsschnittstelle zur Montage eines Mündungs-Signaturdämpfers 1 an einem Waffenrohr und Fig. 22 eine perspektivische teilgeschnitten Darstellung der Ausführungsform der Kopplungsschnittstelle aus Fig. 20a bis 21b im montierten Zustand.

Die Kopplungsmuffe 57 ist zur Kopplung mit dem Mündungs-Signaturdämpfer 1 vorgesehen, bspw. über eine nicht gezeigte Gewindeverbindung oder eine andere geeignete und bekannte Montage (siehe Fig. 22). Der Mündungs-Signaturdämpfer 1 oder das Waffenrohr oder der Mündungsfeuerdämpfer umfasst an seinem mündungsseitigen Ende eine asymmetrische Nase 59 und zwei symmetrischen Nase 61 zur Wiederholgenauen Positionierung in einer Kopplungsmuffe 57. Die Kopplungsmuffe 57 wiederum umfasst eine Ausnehmung für die asymmetrische Nase 63 und zwei Ausnehmungen für die symmetrische Nasen 65. Die Positionierung der in etwa dreieckig angeordneten Nasen 59 und 61 ist also nur in einer Position in der Kopplungsmuffe 57 möglich. Dies ist in Fig. 21a gezeigt. Nach einem hinreichenden Einführen der Nasen 63 und 65 lässt sich die Kopplungsmuffe 57 verdrehen und die Nasen 63 und 65 werden von Hinterschnitten 67 hinterstellt und sind festgelegt. Die Anmelderin behält sich das Recht vor für diese oder auch andere Variante(n) bzw. Ausführungsformen eigenständigen Schutz zu beanspruchen.

Der erfindungsgemäße Mündungssignatur-Dämpfer, dessen Verwendung zur Flüssigkeitsableitung sowie die damit verbundene Feuerwaffe erhöhen die Sicherheit bei Feuerwaffen insbesondere bei Selbstladefeuerwaffen, insbesondere beim Einsatz aus dem Wasser oder aus anderen Flüssigkeiten heraus.

Weitere Ausgestaltungen der Erfindung ergeben sich für den Fachmann im Rahmen der nachfolgenden Ansprüche sowie beigefügten Zeichnungen.

## Patentansprüche

1. Mündungssignatur-Dämpfer (1) für Feuerwaffen, mit:
- wenigstens einem Gehäuse (4) und einem das Gehäuse (4) durchdringenden Geschoßkanal (11), und
- wenigstens einer Flüssigkeits-Durchtrittsöffnung (27), die wenigstens am oder nahe zum waffenseitigen Ende des Gehäuses (4) ausgebildet ist, und
die zum Ableiten von Flüssigkeit aus dem Mündungssignatur-Dämpfer (1) vor Schussabgabe vorgesehen ist,
wobei im an einer Feuerwaffe montierten Zustand die wenigstens eine Flüssigkeits-Durchtrittsöffnung (27) einen Gehäuseinnenraum (4) des Mündungssignatur-Dämpfers (1) derart mit der Umgebung verbindet, dass in den Gehäuseinnenraum (4) eingetretene Flüssigkeit durch die Flüssigkeits-Durchtrittsöffnung (en) (27) zur Freigabe des Geschoßkanals (11) für eine gefahrlose Schussabgabe innerhalb weniger Sekunden nach außen in die Umgebung ableitbar ist.

2. Mündungssignatur-Dämpfer (1) nach Anspruch 1, bei dem die wenigstens eine Flüssigkeits-Durchtrittsöffnung(en) (27) derart dimensioniert, angeordnet und ausgebildet ist, dass sie innerhalb des Zeitraums von 1 bis 6 Sekunden, bevorzugt innerhalb von 1 bis 3 Sekunden, einen Austritt eines Flüssigkeits-Durchlaufvolumens von 50 bis 60 % des Innenvolumens des Gehäuseinnenraums (4) des Mündungssignatur-Dämpfers (1) sicherstellt.

3. Mündungssignatur-Dämpfer (1) nach Anspruch 1 oder 2, wobei die wenigstens eine Flüssigkeits-Durchtrittsöffnung (27) über wenigstens eine Verschließvorrichtung (30) verschließbar vorgesehen ist, wobei die Verschließvorrichtung (30) wenigstens ein Verschlusselement (31, 37, 41) umfasst, das ausgelegt ist, den Mündungssignatur-Dämpfer (1) ganz oder wenigstens teilweise zu umgreifen.

4. Mündungssignatur-Dämpfer (1) nach Anspruch 3, bei dem die Verschließvorrichtung (30), insbesondere das wenigstens eine Verschlusselement (31, 37, 41), über einen Kopplungsmechanismus (33, 39) beweglich zwischen einer Verschlussposition und einer geöffneten Stellung geführt ist.

5. Mündungssignatur-Dämpfer (1) nach Anspruch 3 oder 4, bei dem das wenigstens eine Verschlusselement (31, 37, 41) zum Verschließen radial und/oder axial und/oder diagonal und/oder horizontal bewegbar am Mündungssignatur-Dämpfer (1) vorgesehen ist.

6. Mündungssignatur-Dämpfer (1) nach einem der Ansprüche 3-5, bei dem die Verschließvorrichtung (30), insbesondere an dem wenigstens einem Verschlusselement (31, 37, 41) und/oder dem Mündungssignatur-Dämpfer (1), wenigstens ein Dichtmittel gegen Fluidaustritt umfasst.

7. Mündungssignatur-Dämpfer (1) nach einem der vorstehenden Ansprüche, bei dem die wenigstens einer Flüssigkeits-Durchtrittsöffnung (27) an der Unterseite des Mündungssignatur-Dämpfers (1) vorgesehen ist, und/oder eine netz-, gitter-, faserartige Sicherungsstruktur in oder an der Flüssigkeits-Durchtrittsöffnung (27) vorgesehen ist, die ein Eindringen von Verschmutzungen verhindert.

8. Mündungssignatur-Dämpfer (1) nach einem der vorstehenden Ansprüche, weiter umfassend wenigstens eine Lamellenkammer (21), wobei die wenigstens eine Flüssigkeits-Durchtrittsöffnung (27) die wenigstens eine Lamellenkammer (21) mit der Außenseite des Mündungssignatur-Dämpfers (1) zum Ableiten von Flüssigkeit verbindet.

9. Mündungssignatur-Dämpfer (1) nach einem der vorstehenden Ansprüche, bei dem wenigstens eine Flüssigkeits-Durchtrittsöffnung (27) wenigstens zwei Lamellenkammern (21) mit der Außenseite des Mündungssignatur-Dämpfers (1) zum Ableiten von Fluid verbinden und/oder wenigstens zwei Lamellenkammern (21) über wenigstens eine zweite Flüssigkeits-Durchtrittsöffnung (29) innerhalb des Mündungssignatur-Dämpfers (1) verbunden sind.

10. Mündungssignatur-Dämpfer (1) nach einem der vorstehenden Ansprüche, bei dem sich eine Ausnehmung (42) ganz oder teilweise entlang der Längsrichtung des Mündungssignatur-Dämpfers (1) an dem Verschlusselement (31, 37, 41) und/oder am Mündungssignatur-Dämpfer (1) zur Ableitung Flüssigkeit und/oder Flüssigkeitsgasgemischen in Schussrichtung erstreckt.

11. Mündungssignatur-Dämpfer (1) nach Anspruch 10, bei dem die Ausnehmung (42) eine Breite aufweist, die zum Durchmesser der wenigstens einen Fluid-Durchtrittsöffnung (27) geringer oder gleich oder größer ausgebildet ist.

12. Mündungssignatur-Dämpfer (1) nach einem der vorstehenden Ansprüche, der einen Kopplungsmechanismus (47-67) zu wiederholgenauen Lageorientierung bei Montage an einer Feuerwaffe aufweist.

13. Mündungssignatur-Dämpfer (1) nach einem der vorstehenden Ansprüche, weiter umfassend wenigstens ein für Flüssigkeiten und/oder Gas/Flüssigkeitsgemische ausgelegtes Überdruckventil zur Ableitung der Flüssigkeiten und/oder Gas/Flüssigkeitsgemisch im Falle von Überdrücken.

14. Mündungssignatur-Dämpfer (1) insbesondere nach einem der vorstehenden Ansprüche, weiter umfassend wenigstens einer Sicherungsvorrichtung (31) gegen eine Überdruckbedingte Zerstörung des Mündungssignatur-Dämpfers (1) und/oder ein unkontrolliertes Austreten eines Geschoßes (9) aus dem Mündungssignatur-Dämpfer (1) im Falle von im Mündungssignatur-Dämpfer (1) vorhandener Flüssigkeit.

15. Mündungssignatur-Dämpfer (1) nach einem der vorstehenden Ansprüche, bei dem die Sicherungsvorrichtung als eine Hitzeschutzummantelung (31) zum Schutz vor einem Überhitzen des Mündungssignatur-Dämpfers (1) und/oder zum Schutz vor Hitze für einen Schützen ausgebildet ist und das Verschlusselement (31) bildet.

16. Mündungssignatur-Dämpfer (1) nach einem der vorstehenden Ansprüche, bei dem die Hitzeschutzummantelung (31) den Mündungssignatur-Dämpfer (1) ganz oder teilweise umgreift und weiter ausgelegt ist, einen Austritt eines Geschosses in einer anderen Richtung als der Schussrichtung zu verhindern.

17. Feuerwaffe mit einem daran montierten Mündungssignatur-Dämpfer (1) nach einem der vorstehenden Ansprüche.

18. Feuerwaffe nach Anspruch 17, wobei der Mündungssignatur-Dämpfer (1) direkt am Rohr oder am Feuerdämpfer der Feuerwaffe mit einer wiederholgenauen Lageorientierung montierbar ist.

19. Verwendung eines Mündungssignatur-Dämpfers (1) nach einem der Ansprüche 1 bis 16 zum Ableiten von Flüssigkeit aus dem Mündungssignatur-Dämpfer (1).
